# EUROPÄISCHE PATENTANMELDUNG

(11) **EP 4 711 059 A1**
(43) Veröffentlichungstag der Anmeldung: **18.03.2026**
(21) Anmeldenummer: 25196051.4
(22) Anmeldetag: 14.08.2025
(51) Int. Cl.: B22D 11/124, B22D 11/128, B22D 11/22, B22D 2/00

(54) **ANLAGE ZUR HERSTELLUNG EINES METALLBANDES, STEUERUNG/REGELUNG EINER SEKUNDÄRKÜHLEINRICHTUNG**

(30) Priorität: 12.09.2024 DE 102024208693
(71) Anmelder: SMS Group GmbH, 41069 Mönchengladbach (DE)
(72) Erfinder: Sprock, August, 41069 Mönchengladbach (DE); Hassel, Christoph, 47249 Duisburg (DE); Kintscher, Björn, 42551 Velbert (DE); Weyer, Axel, 42349 Wuppertal (DE)
(74) Vertreter: Hemmerich & Kollegen

(57) **Zusammenfassung**

Anlage (1) zur Herstellung eines Metallbands (100), wobei die Anlage (1) aufweist: eine Gießmaschine (10), die eingerichtet ist, um das Metallband (100) in Form eines Gießstrangs zu erzeugen und entlang einer Förderrichtung (F) zu transportieren; eine Sekundärkühleinrichtung (20), umfassend Düsenanordnungen (21), die eingerichtet sind, um das Metallband (100) durch Aufbringen eines Kühlmittels, das vorzugsweise ein Wasser/Luft-Gemisch ist, im Bereich der Gießmaschine (10) zu kühlen; zumindest eine Sensoreinrichtung (30), die eingerichtet ist, um eine Kantentemperatur T_{Kante} und eine Mittentemperatur T_{Mitte} des Metallbands (100) zu erfassen, wobei die Kantentemperatur T_{Kante} eine Oberflächentemperatur des Metallbands (100) in einem kantennahen Bereich (101) und die Mittentemperatur T_{Mitte} eine Oberflächentemperatur im mittleren Bereich (102) des Metallbands (100) bezeichnen; und eine Steuereinrichtung (50), die mit der Sekundärkühleinrichtung (20) sowie der Sensoreinrichtung (30) in Kommunikation steht und eingerichtet ist, um einen Fehler der Sekundärkühlung F_{Sekundärkühlung} aus der Kantentemperatur T_{Kante} und der Mittentemperatur T_{Mitte} des Metallbands (100) zu bestimmen und die Sekundärkühleinrichtung (20) in Abhängigkeit des Fehlers F_{Sekundärkühlung} zu steuern oder zu regeln.

## Beschreibung

### Technisches Gebiet

Die Erfindung betrifft eine Anlage zur Herstellung eines Metallbands, umfassend eine Gießmaschine mit Sekundärkühlung, sowie ein Verfahren zur Steuerung oder Regelung einer Sekundärkühleinrichtung einer Gießmaschine in einer Anlage zur Herstellung eines Metallbands.

### Hintergrund der Erfindung

Beim Stranggießen von Metallen können bei der Abkühlung und Verfestigung des Strangs Risse im Material entstehen, die zu Qualitätseinbußen oder sogar Ausschuss führen. Insbesondere kommt es manchmal zu Kantenrissen, die häufig mit der Sekundärkühlung zusammenhängen.

Das Analysieren von Fehlerursachen, die zu solchen Materialdefekten führen, ist bei stranggegossenen Produkten schwierig und zeitaufwendig. Üblicherweise erfolgt zu diesem Zweck nach der Sekundärkühlung eine Temperaturmessung der Strangoberfläche in Breitenrichtung. Mit der Messung sowie Steuerung der Temperatur soll vor allem vermieden werden, dass eine Unterkühlung an der Oberfläche oder im kantennahen Bereich des Gießstrangs auftritt oder eine kritische Temperatur unterschritten wird, was zu Oberflächenfehlern oder Rissbildung führen kann.

Aus der WO 2009/071236 A1 ist ein Verfahren zur Steuerung oder Regelung der Temperatur eines Gießstrangs in einer Stranggießanlage bekannt, bei dem eine dynamische Änderung einer Solltemperatur des Gießstrangs durchgeführt wird. Die WO 2018/082883 A1 beschreibt eine Anlage, bei der eine Temperaturmessung nach dem Walzen erfolgt. Unter Verwendung des Messsignals wird ein Steuersignal zur Einstellung der Sekundärkühlung erzeugt.

Die vorstehend beschriebenen Konzepte ziehen eine gemessene Temperatur als Kriterium heran, um Aussagen über Schädigungen an der Oberfläche oder im kantennahen Bereich des Gießstrangs zu treffen. Eine singuläre Temperaturmessung ist als Schädigungskriterium aber häufig nicht ausreichend.

### Darstellung der Erfindung

Eine Aufgabe der Erfindung besteht darin, die Sekundärkühlung eines Metallbands in einer Gießmaschine zu verbessern, insbesondere die Produktqualität zu erhöhen.

Gelöst wird die Aufgabe durch eine Anlage mit den Merkmalen des Anspruchs 1 sowie ein Verfahren mit den Merkmalen des nebengeordneten Verfahrensanspruchs. Vorteilhafte Weiterbildungen folgen aus den Unteransprüchen, der folgenden Darstellung der Erfindung sowie der Beschreibung bevorzugter Ausführungsbeispiele.

Die Anlage dient zur Herstellung eines Metallbands. Gegossen und gegebenenfalls weiterverarbeitet werden hierbei Produkte etwa aus einer Metalllegierung, vorzugsweise Stahl. Die Anlage ist beispielsweise als Warmbreitbandstraße, CSP- oder Endlos-Anlage ausgeführt.

Die Anlage weist eine Gießmaschine auf, die eingerichtet ist, um das Metallband in Form eines Gießstrangs zu erzeugen und entlang einer Förderrichtung zu transportieren. Die Gießmaschine ist vorzugsweise als Senkrecht-Abbiegeanlage oder Bogencaster implementiert.

Die Anlage weist eine Sekundärkühleinrichtung auf, umfassend Düsenanordnungen, die eingerichtet sind, um das Metallband durch Aufbringen eines Kühlmittels, das vorzugsweise ein Wasser/Luft-Gemisch ist, im Bereich der Gießmaschine zu kühlen. Die Düsenanordnungen können reihenförmig aufgebaut sein und sind vorzugsweise zwischen sich gegenüberliegenden Strangführungsrollen einer Strangführung installiert.

Die Anlage weist ferner zumindest eine Sensoreinrichtung auf, die eingerichtet ist, um eine Kantentemperatur T_{Kante} und eine Mittentemperatur T_{Mitte} des Metallbands zu erfassen, wobei die Kantentemperatur T_{Kante} eine Oberflächentemperatur des Metallbands in einem kantennahen Bereich und die Mittentemperatur T_{Mitte} eine Oberflächentemperatur im mittleren Bereich des Metallbands bezeichnen.

Die Anlage weist außerdem eine Steuereinrichtung auf, die mit der Sekundärkühleinrichtung sowie der Sensoreinrichtung in Kommunikation steht und eingerichtet ist, um einen Fehler der Sekundärkühlung F_{Sekundärkühlung} aus der Kantentemperatur T_{Kante} und Mittentemperatur T_{Mitte} des Metallbands zu bestimmen und die Sekundärkühleinrichtung in Abhängigkeit des Fehlers F_{Sekundärkühlung} zu steuern oder zu regeln.

Durch die Sensoreinrichtung erfolgt die Temperaturmessung nicht nur über die Breite des Metallbands, da dies nach der Sekundärkühlung zwar sinnvoll, aber gegebenenfalls noch nicht ausreichend für die Vermeidung von Oberflächenfehlern und -defekten ist, sondern zusätzlich ist die Sensoreinrichtung eingerichtet, um den kantennahen Bereich zu erfassen.

Der Einsatz der so erweiterten Temperaturmessung über eine geeignete Sensorik führt zu einer Qualitätsverbesserung der Oberfläche des Metallbands, insbesondere zu einer Vermeidung von Rissbildung und anderen Defekten, sowie zu homogenen Materialeigenschaften des Endproduktes.

Vorzugsweise ist die Sensoreinrichtung stromabwärts der Sekundärkühleinrichtung installiert, beispielsweise unmittelbar am Auslauf der Gießmaschine oder vor oder innerhalb oder hinter einer Walzeinrichtung, wodurch die Temperaturerfassung im Wesentlichen nach der Durcherstarrung des Metallbands erfolgt.

Räumliche Bezeichnungen wie "stromabwärts", "vor", "hinter", "nach" usw. sind durch die Vorgabe der Förderrichtung sowie die bestimmungsgemäße Anwendung der Anlage eindeutig definiert.

Vorzugsweise umfasst die Sensoreinrichtung eine Kamera, insbesondere Wärmebildkamera, wodurch die Temperaturmessung auf baulich einfache Weise über einen großen Bereich des Metallbands, umfassend kantennahe Bereiche, durchführbar ist. Alternativ oder zusätzlich kann die Sensoreinrichtung mehrere Temperatursensoren aufweisen, um den kantennahen Bereich und den mittleren Bereich des Metallbands getrennt zu vermessen.

Vorzugsweise ist die Steuereinrichtung eingerichtet, um in dem Fall, dass die Kantentemperatur T_{Kante} größer als die Mittentemperatur T_{Mitte} ist, die Sekundärkühleinrichtung so zu steuern oder zu regeln, dass die Sekundärkühlung verstärkt wird. Alternativ oder zusätzlich ist die Steuereinrichtung vorzugsweise eingerichtet, um in dem Fall, dass die Kantentemperatur T_{Kante} niedriger als die Mittentemperatur T_{Mitte} ist, die Sekundärkühleinrichtung so zu steuern oder zu regeln, dass die Sekundärkühlung reduziert wird. Auf diese Weise kann die Sekundärkühlung steuer- bzw. regelungstechnisch einfach angepasst werden, wodurch eine Qualitätsoptimierung des Metallbands mit geringen baulichen und verfahrenstechnischen Maßnahmen durchführbar ist.

Vorzugsweise ist die Steuereinrichtung eingerichtet, um den Fehler der Sekundärkühlung F_{Sekundärkühlung} als Verhältnis aus der Kantentemperatur T_{Kante} zur Mittentemperatur T_{Mitte} des Metallbands zu ermitteln. Die Steuereinrichtung ist hierbei ferner vorzugsweise so eingerichtet, dass die Steuerung oder Regelung der Sekundärkühleinrichtung davon abhängt, wie stark F_{Sekundärkühlung} von 1 abweicht, wodurch mit geringen baulichen und verfahrenstechnischen Maßnahmen eine Feinjustierung der Sekundärkühlung erzielt wird.

Vorzugsweise ist die Steuereinrichtung so eingerichtet, dass die Bestimmung von T_{Kante} über eine Mittelwertbildung oder Maximalwertbestimmung über einen definierten Zeitraum erfolgt, und/oder beispielsweise über einen Breitenbereich der Kante von 5 bis 300 mm. Alternativ oder zusätzlich kann die Steuereinrichtung so eingerichtet sein, dass die Bestimmung von T_{Mitte} über eine Mittelwertbildung oder eine Maximalwertbestimmung über einen definierten Zeitraum erfolgt, und/oder beispielsweise über einen Breitenbereich der Mitte von 5 bis 1000 mm. Auf diese Weise können die Temperaturerfassung und die daraus folgende Steuerung bzw. Regelung der Sekundärkühlung weiter optimiert werden.

Die oben genannte Aufgabe wird ferner durch ein Verfahren zur Steuerung oder Regelung einer Sekundärkühleinrichtung einer Gießmaschine in einer Anlage zur Herstellung eines Metallbands gelöst. Das Verfahren weist auf: Erzeugen des Metallbands in Form eines Gießstrangs mittels der Gießmaschine und Fördern desselben entlang einer Förderrichtung; Kühlen des Metallbands im Bereich der Gießmaschine durch eine Sekundärkühleinrichtung, umfassend Düsenanordnungen, welche ein Kühlmittel, das vorzugsweise ein Wasser/LuftGemisch ist, auf das Metallband aufbringen; Erfassen einer Kantentemperatur T_{Kante} und einer Mittentemperatur T_{Mitte} des Metallbands mittels zumindest einer Sensoreinrichtung, wobei die Kantentemperatur T_{Kante} eine Oberflächentemperatur des Metallbands in einem kantennahen Bereich und die Mittentemperatur T_{Mitte} eine Oberflächentemperatur im mittleren Bereich des Metallbands bezeichnen; wobei eine Steuereinrichtung, die mit der Sekundärkühleinrichtung sowie der Sensoreinrichtung in Kommunikation steht, einen Fehler der Sekundärkühlung F_{Sekundärkühlung} aus der Kantentemperatur T_{Kante} und Mittentemperatur T_{Mitte} des Metallbands bestimmt und die Sekundärkühleinrichtung in Abhängigkeit des Fehlers F_{Sekundärkühlung} steuert oder regelt.

Die technischen Wirkungen, Vorteile sowie Ausführungsformen, die in Bezug auf die Anlage beschrieben wurden, gelten analog für das Verfahren.

So ist die Sensoreinrichtung aus den oben genannten Gründen vorzugsweise stromabwärts der Sekundärkühleinrichtung installiert, insbesondere unmittelbar am Auslauf der Gießmaschine oder vor oder innerhalb oder hinter einer Walzeinrichtung.

Vorzugsweise umfasst die Sensoreinrichtung aus den oben genannten Gründen eine Kamera, insbesondere Wärmebildkamera.

Vorzugsweise steuert und/oder regelt die Steuereinrichtung aus den oben genannten Gründen in dem Fall, dass die Kantentemperatur T_{Kante} größer als die Mittentemperatur T_{Mitte} ist, die Sekundärkühleinrichtung so, dass die Sekundärkühlung verstärkt wird, und/oder in dem Fall, dass die Kantentemperatur T_{Kante} niedriger als die Mittentemperatur T_{Mitte} ist, die Sekundärkühleinrichtung so, dass die Sekundärkühlung reduziert wird.

Vorzugsweise ermittelt die Steuereinrichtung aus den oben genannten Gründen den Fehler der Sekundärkühlung F_{Sekundärkühlung} als Verhältnis aus der Kantentemperatur T_{Kante} zur Mittentemperatur T_{Mitte} des Metallbands, wobei die Steuerung oder Regelung der Sekundärkühleinrichtung insbesondere davon abhängt, wie stark F_{Sekundärkühlung} von 1 abweicht.

Vorzugsweise nimmt die Steuereinrichtung aus den oben genannten Gründen die Bestimmung von T_{Kante} über eine Mittelwertbildung oder Maximalwertbestimmung über einen definierten Zeitraum vor, und/oder beispielsweise über einen Breitenbereich der Kante von 5 bis 300 mm.

Vorzugsweise nimmt die Steuereinrichtung aus den oben genannten Gründen die Bestimmung von T_{Mitte} über eine Mittelwertbildung oder eine Maximalwertbestimmung über einen definierten Zeitraum vor, und/oder beispielsweise über einen Breitenbereich der Mitte von 5 bis 1000 mm.

Weitere Vorteile und Merkmale der vorliegenden Erfindung sind aus der folgenden Beschreibung bevorzugter Ausführungsbeispiele ersichtlich. Die darin beschriebenen Merkmale können alleinstehend oder in Kombination mit einem oder mehreren der oben dargelegten Merkmale umgesetzt werden, sofern sich die Merkmale nicht widersprechen. Die folgende Beschreibung bevorzugter Ausführungsbeispiele erfolgt dabei mit Bezug auf die begleitenden Zeichnungen.

### Kurze Beschreibung der Figuren

Bevorzugte weitere Ausführungsformen der Erfindung werden durch die nachfolgende Beschreibung der Figuren näher erläutert. Dabei zeigen:
- Figur 1: schematisch eine Anlage zur Herstellung eines Metallbands, umfassend eine Gießmaschine mit Sekundärkühlung; und
- Figur 2: schematisch den Querschnitt eines Metallbands mit Mittenbereich und Kantenbereich.

Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente in den Figuren mit identischen Bezugszeichen versehen, und auf eine wiederholte Beschreibung dieser Elemente wird teilweise verzichtet, um Redundanz zu vermeiden.

Die Figur 1 zeigt schematisch eine Anlage 1 zur Herstellung von Metallbändern 100, vorzugsweise Stahlbändern. Die Anlage 1 ist beispielsweise als Warmbreitbandstraßen, CSP- oder Endlos-Anlage ausgeführt.

Die Anlage 1 weist eine Gießmaschine 10 auf, um ein Metallband 100 in Form eines Gießstrangs zu produzieren. Das so gegossene Metallband 100 kann im Anschluss an das Gießen weiterverarbeitet, insbesondere in Brammen geteilt und durch Walzen umgeformt werden.

Die in der Figur 1 gezeigte Gießmaschine 10 weist eine Pfanne 11 auf, in der flüssiges Metall, insbesondere Stahl, zu einem Zwischenbehälter 12 transportiert und dort hineingegossen wird. Vom Zwischenbehälter 12 fließt das flüssige Metall in eine Kokille 13, an deren Rändern das flüssige Metall im Rahmen einer Primärkühlung abgekühlt wird, wodurch sich in der Kokille 13 ein Gießstrang mit zunächst noch flüssigem Kern, jedoch bereits erstarrter, tragfähiger Strangschale bildet.

Nachdem das Metallband 100 als Gießstrang die Kokille 13 verlassen hat, wird es mittels einer Strangführung entlang einer Förderrichtung F derart geführt, dass das Metallband 100 ausgehend vom Guss in Schwerkraftrichtung umgebogen und dann in einer waagerechten Linie weitertransportiert wird. Die Strangführung weist zu diesem Zweck mehrere, jeweils gegenüberliegende Strangführungsrollen 15 auf.

Die Gießmaschine 10 ist hier beispielshaft als Senkrecht-Abbiegeanlage oder Bogencaster implementiert. Die Gießmaschine 10 kann jedoch auch auf andere Weise realisiert sein.

Die Gießmaschine 10 weist ferner eine Sekundärkühleinrichtung 20 auf, umfassend Düsenanordnungen 21, die eingerichtet sind, um das Metallband 100 durch Aufbringen eines Kühlmittels, das vorzugsweise ein Wasser/Luft-Gemisch ist, zu kühlen, bis das Metallband 100 durcherstarrt ist. Die Düsenanordnungen 21 können reihenförmig aufgebaut sein und sind vorzugsweise zwischen den sich gegenüberliegenden Strangführungsrollen 15 installiert.

Im Anschluss an die Sekundärkühlung wird das Metallband 100 weiterverarbeitet, beispielsweise mit einer in der Figur 1 nicht gezeigten Vorrichtung in Brammen geteilt und in einer Vor- und Fertigwalzstraße gewalzt.

Die Anlage 1 umfasst ferner einen oder mehrere Sensoreinrichtungen 30 zur Temperaturmessung des Metallbands 100. Eine solche Sensoreinrichtung 30 kann, wie in Figur 1 gezeigt, am Auslauf der Gießmaschine 10, d.h. am Ende der Sekundärkühlung installiert sein, oder auch zusätzlich oder alternativ an anderen Positionen der Anlage 1, beispielsweise vor, innerhalb oder hinter einer in der Figur 1 nicht gezeigten Walzeinrichtung.

Die Sensoreinrichtung 30 kann eine Kamera, insbesondere Wärmebildkamera, oder einen oder mehrere andere Sensoren zur Temperaturerfassung des Metallbands 100 aufweisen.

Die Sensoreinrichtung 30 ist eingerichtet, um zumindest eine Kantentemperatur T_{Kante} und zumindest eine Mittentemperatur T_{Mitte} zu erfassen. Die Kantentemperatur T_{Kante} betrifft die Oberflächentemperatur des Metallbands 100 in einem kantennahen Bereich 101, während die Mittentemperatur T_{Mitte} eine Oberflächentemperatur im mittleren Bereich 102 des Metallbands 100 betrifft, vgl. Figur 2.

Die Anlage 1 weist ferner eine Steuereinrichtung 50 auf, die mit den verschiedenen Baugruppen der Anlage 1, Aktuatoren, Sensoren und dergleichen in Kommunikation steht und eingerichtet ist, um die Prozessführung in Abhängigkeit von Prozessparametern zu steuern und/oder zu regeln.

Die Steuereinrichtung 50 ist mit den zu steuernden bzw. zu regelnden und/oder auszulesenden Komponenten der Anlage 1 signaltechnisch verbunden, somit insbesondere mit der einen oder den mehreren Sensoreinrichtungen 30 sowie der Sekundärkühleinrichtung 20. Die Kommunikation zwischen der Steuereinrichtung 50 und den zu steuernden bzw. zu regelnden und/oder auszulesenden Anlagenkomponenten kann drahtgebunden oder drahtlos, digital oder analog erfolgen. Die Steuereinrichtung 50 kann entsprechend Signale (Steuersignale, Daten usw.) empfangen und/oder senden, wobei sowohl ein Signaltransport in einer Richtung als auch in beiden Richtungen in diesem Zusammenhang unter den Begriff "Kommunikation" fällt. Die Steuereinrichtung 50 muss hierbei nicht unbedingt durch eine zentrale Recheneinrichtung oder elektronische Regelung realisiert sein, sondern es sind dezentrale und/oder mehrstufige Systeme, Regelungsnetzwerke, Cloud-Systeme und dergleichen umfasst. Die Steuerung kann zudem integraler Bestandteil einer übergeordneten Anlagensteuerung sein oder mit einer solchen kommunizieren. Die Steuereinrichtung 50 kann auch mit Anlagensteuerungen unterer Ebenen, d.h. den entsprechenden Einrichtungen zugeordneten Steuerungen kommunizieren.

Die Steuereinrichtung 50 ist eingerichtet, um einen Fehler der Sekundärkühlung F_{Sekundärkühlung} aus dem Verhältnis der Kantentemperatur T_{Kante} zur Mittentemperatur T_{Mitte} des Metallbands 100 zu bestimmen: F_{Sekundärkühlung} = T_{Kante} / T_{Mitte}. Ist die Kantentemperatur T_{Kante} höher als die Mittentemperatur T_{Mitte}, somit F_{Sekundärkühlung} > 1, wird die Sekundärkühlung durch die Sekundärkühleinrichtung 20 in der Gießmaschine 10 verstärkt. Ist die Kantentemperatur niedriger als die Mittentemperatur, d.h. F_{Sekundärkühlung} < 1, wird die Sekundärkühlung durch die Sekundärkühleinrichtung 20 in der Gießmaschine 10 reduziert. Die Steuerung bzw. Regelreaktion kann davon abhängig gemacht werden, wie stark F_{Sekundärkühlung} von 1 abweicht.

Durch die Sensoreinrichtung 30 erfolgt die Temperaturmessung nicht nur über die Breite B (vgl. Figur 2) des Metallbands 100, etwa gemittelt, da dies nach der Sekundärkühlung zwar sinnvoll, aber gegebenenfalls noch nicht ausreichend für die Vermeidung von Oberflächenfehlern und -defekten ist, sondern zusätzlich ist die Sensoreinrichtung 30 eingerichtet, um den kantennahen Bereich 101 separat zu erfassen. Zu diesem Zweck kann die Sensoreinrichtung 30 mit zusätzlicher Sensorik ausgestattet sein.

Der Einsatz der so erweiterten Temperaturmessung unter Anwendung einer geeigneten Sensorik führt zu einer Qualitätsverbesserung der Oberfläche des Metallbands 100, insbesondere zu einer Vermeidung von Rissbildung und anderen Defekten, sowie zu besonders homogenen Materialeigenschaften des Endproduktes.

Die Bestimmung von T_{Kante} kann beispielsweise über eine Mittelwertbildung oder Maximalwertbestimmung über einen definierten Zeitraum erfolgen, und/oder vorzugsweise über einen Breitenbereich der Kante von 5 bis 300 mm.

Die Bestimmung von T_{Mitte} kann beispielsweise über eine Mittelwertbildung oder eine Maximalwertbestimmung über einen definierten Zeitraum erfolgen, und/oder vorzugsweise über einen Breitenbereich der Mitte von 5 bis 1000 mm.

Soweit anwendbar können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Anlage zur Herstellung eines Metallbands
- 10: Gießmaschine
- 11: Pfanne
- 12: Zwischenbehälter
- 13: Kokille
- 15: Strangführungsrolle
- 20: Sekundärkühleinrichtung
- 21: Düsenanordnung
- 30: Sensoreinrichtung
- 50: Steuereinrichtung

- 100: Metallband
- 101: Kantennaher Bereich
- 102: Mittlerer Bereich

- F: Förderrichtung
- B: Breite des Metallbands

## Patentansprüche

1. Anlage (1) zur Herstellung eines Metallbands (100), wobei die Anlage (1) aufweist:
eine Gießmaschine (10), die eingerichtet ist, um das Metallband (100) in Form eines Gießstrangs zu erzeugen und entlang einer Förderrichtung (F) zu transportieren;
eine Sekundärkühleinrichtung (20), umfassend Düsenanordnungen (21), die eingerichtet sind, um das Metallband (100) durch Aufbringen eines Kühlmittels, das vorzugsweise ein Wasser/Luft-Gemisch ist, im Bereich der Gießmaschine (10) zu kühlen;
zumindest eine Sensoreinrichtung (30), die eingerichtet ist, um eine Kantentemperatur T_{Kante} und eine Mittentemperatur T_{Mitte} des Metallbands (100) zu erfassen, wobei die Kantentemperatur T_{Kante} eine Oberflächentemperatur des Metallbands (100) in einem kantennahen Bereich (101) und die Mittentemperatur T_{Mitte} eine Oberflächentemperatur im mittleren Bereich (102) des Metallbands (100) bezeichnen; und
eine Steuereinrichtung (50), die mit der Sekundärkühleinrichtung (20) sowie der Sensoreinrichtung (30) in Kommunikation steht und eingerichtet ist, um einen Fehler der Sekundärkühlung F_{Sekundärkühlung} aus der Kantentemperatur T_{Kante} und der Mittentemperatur T_{Mitte} des Metallbands (100) zu bestimmen und die Sekundärkühleinrichtung (20) in Abhängigkeit des Fehlers F_{Sekundärkühlung} zu steuern oder zu regeln.

2. Anlage (1) nach Anspruch 1, **dadurch gekennzeichnet, dass** die Sensoreinrichtung (30) stromabwärts der Sekundärkühleinrichtung (20) installiert ist, vorzugsweise unmittelbar am Auslauf der Gießmaschine (10) oder vor oder innerhalb oder hinter einer Walzeinrichtung.

3. Anlage (1) nach Anspruch 1 oder 2, **dadurch gekennzeichnet, dass** die Sensoreinrichtung (30) eine Kamera, vorzugsweise Wärmebildkamera, umfasst.

4. Anlage (1) nach einem der vorigen Ansprüche, **dadurch gekennzeichnet, dass** die Steuereinrichtung (50) eingerichtet ist, um in dem Fall, dass die Kantentemperatur T_{Kante} größer als die Mittentemperatur T_{Mitte} ist, die Sekundärkühleinrichtung (20) so zu steuern oder zu regeln, dass die Sekundärkühlung verstärkt wird, und/oder in dem Fall, dass die Kantentemperatur T_{Kante} niedriger als die Mittentemperatur T_{Mitte} ist, die Sekundärkühleinrichtung (20) so zu steuern oder zu regeln, dass die Sekundärkühlung reduziert wird.

5. Anlage (1) nach einem der vorigen Ansprüche, **dadurch gekennzeichnet, dass** die Steuereinrichtung (50) eingerichtet ist, um den Fehler der Sekundärkühlung F_{Sekundärkühlung} als Verhältnis aus der Kantentemperatur T_{Kante} zur Mittentemperatur T_{Mitte} des Metallbands (100) zu ermitteln, wobei die Steuereinrichtung (50) vorzugsweise so eingerichtet ist, dass die Steuerung oder Regelung der Sekundärkühleinrichtung (20) davon abhängt, wie stark F_{Sekundärkühlung} von 1 abweicht.

6. Anlage (1) nach einem der vorigen Ansprüche, **dadurch gekennzeichnet, dass** die Steuereinrichtung (50) so eingerichtet ist, dass die Bestimmung von T_{Kante} über eine Mittelwertbildung oder Maximalwertbestimmung über einen definierten Zeitraum erfolgt, und/oder über einen Breitenbereich der Kante von 5 bis 300 mm.

7. Anlage (1) nach einem der vorigen Ansprüche, **dadurch gekennzeichnet, dass** die Steuereinrichtung (50) so eingerichtet ist, dass die Bestimmung von T_{Mitte} über eine Mittelwertbildung oder eine Maximalwertbestimmung über einen definierten Zeitraum erfolgt, und/oder über einen Breitenbereich der Mitte von 5 bis 1000 mm.

8. Verfahren zur Steuerung oder Regelung einer Sekundärkühleinrichtung (20) einer Gießmaschine (10) in einer Anlage (1) zur Herstellung eines Metallbands (100), wobei das Verfahren aufweist:
Erzeugen des Metallbands (100) in Form eines Gießstrangs mittels der Gießmaschine (10) und Fördern desselben entlang einer Förderrichtung (F);
Kühlen des Metallbands (100) im Bereich der Gießmaschine (10) durch eine Sekundärkühleinrichtung (20), umfassend Düsenanordnungen (21), welche ein Kühlmittel, das vorzugsweise ein Wasser/Luft-Gemisch ist, auf das Metallband (100) aufbringen;
Erfassen einer Kantentemperatur T_{Kante} und einer Mittentemperatur T_{Mitte} des Metallbands (100) mittels zumindest einer Sensoreinrichtung (30), wobei die Kantentemperatur T_{Kante} eine Oberflächentemperatur des Metallbands (100) in einem kantennahen Bereich (101) und die Mittentemperatur T_{Mitte} eine Oberflächentemperatur im mittleren Bereich (102) des Metallbands (100) bezeichnen; wobei
eine Steuereinrichtung (50), die mit der Sekundärkühleinrichtung (20) sowie der Sensoreinrichtung (30) in Kommunikation steht, einen Fehler der Sekundärkühlung F_{Sekundärkühlung} aus der Kantentemperatur T_{Kante} und Mittentemperatur T_{Mitte} des Metallbands (100) bestimmt und die Sekundärkühleinrichtung (20) in Abhängigkeit des Fehlers F_{Sekundärkühlung} steuert oder regelt.

9. Verfahren nach Anspruch 8, **dadurch gekennzeichnet, dass** die Sensoreinrichtung (30) stromabwärts der Sekundärkühleinrichtung (20) installiert ist, vorzugsweise unmittelbar am Auslauf der Gießmaschine (10) oder vor oder innerhalb oder hinter einer Walzeinrichtung.

10. Verfahren nach Anspruch 8 oder 9, **dadurch gekennzeichnet, dass** die Sensoreinrichtung (30) eine Kamera, vorzugsweise Wärmebildkamera, umfasst.

11. Verfahren nach einem der Ansprüche 8 bis 10, **dadurch gekennzeichnet, dass** die Steuereinrichtung (50) in dem Fall, dass die Kantentemperatur T_{Kante} größer als die Mittentemperatur T_{Mitte} ist, die Sekundärkühleinrichtung (20) so steuert oder regelt, dass die Sekundärkühlung verstärkt wird, und/oder in dem Fall, dass die Kantentemperatur T_{Kante} niedriger als die Mittentemperatur T_{Mitte} ist, die Sekundärkühleinrichtung (20) so steuert oder regelt, dass die Sekundärkühlung reduziert wird.

12. Verfahren nach einem der Ansprüche 8 bis 11, **dadurch gekennzeichnet, dass** die Steuereinrichtung den Fehler der Sekundärkühlung F_{Sekundärkühlung} als Verhältnis aus der Kantentemperatur T_{Kante} zur Mittentemperatur T_{Mitte} des Metallbands (100) ermittelt, wobei die Steuerung oder Regelung der Sekundärkühleinrichtung (20) vorzugsweise davon abhängt, wie stark F_{Sekundärkühlung} von 1 abweicht.

13. Verfahren nach einem der Ansprüche 8 bis 12, **dadurch gekennzeichnet, dass** die Steuereinrichtung (50) die Bestimmung von T_{Kante} über eine Mittelwertbildung oder Maximalwertbestimmung über einen definierten Zeitraum vornimmt, und/oder über einen Breitenbereich der Kante von 5 bis 300 mm.

14. Verfahren nach einem der Ansprüche 8 bis 13, **dadurch gekennzeichnet, dass** die Steuereinrichtung (50) die Bestimmung von T_{Mitte} über eine Mittelwertbildung oder eine Maximalwertbestimmung über einen definierten Zeitraum vornimmt, und/oder über einen Breitenbereich der Mitte von 5 bis 1000 mm.
